# EUROPÄISCHE PATENTSCHRIFT

(11) **EP 0 690 222 B1**
(45) Veröffentlichungstag und Bekanntmachung des Hinweises auf die Patenterteilung: **04.08.1999**
(21) Anmeldenummer: 94810381.7
(22) Anmeldetag: 27.06.1994
(51) Int. Cl.: F02M 59/32, F02M 59/20

(54) **Einspritzvorrichtung zum Einspritzen von Brennstoff bei einer Hubkolbenbrennkraftmaschine**
Injection device to inject fuel in a reciprocating internal combustion engine
Disposit d'injection pour injecter du combustible dans un moteur à piston à combustion interne

(43) Veröffentlichungstag der Anmeldung: 03.01.1996
(73) Patentinhaber: Wärtsilä NSD Schweiz AG, 8401 Winterthur (CH)
(72) Erfinder: Hofer, Robert, CH-8353 Elgg (CH); Weber, Paul, CH-8406 Winterthur (CH); Matter, Erwin, CH-8400 Winterthur (CH); Heim, Klaus, D-78239 Rielasingen (DE)
(74) Vertreter: Hammer, Bruno, Dr.

(56) Entgegenhaltungen:
- EP-A- 0 068 924
- FR-A- 1 206 849
- FR-A- 2 157 496
- GB-A- 2 067 680
- US-A- 3 191 812

## Beschreibung

Die Erfindung bezieht sich auf eine Einspritzvorrichtung für die Brennstoffeinspritzung einer Hubkolbenbrennkraftmaschine nach dem Oberbegriff von Anspruch 1. Mit derartigen Einspritzvorrichtungen wird beispielsweise bei Dieselmotoren der Brennkraftstoff unter hohem Druck in die Zylinder eingespritzt.

Der Einspritzvorgang hat in einem ganz bestimmten Takt, d.h. im richtigen Zeitpunkt und mit der richtigen Menge zu erfolgen. Herkömmliche Brennstoffeinspritzsysteme mit Nockensteuerung sind mechanisch aufwendig und zudem beispielsweise nur bedingt flexibel bezüglich der Optimierung von Brennstoffverbrauch und Emissionen. Ähnliche Einspritzsysteme, wie dasjenige nach dem Oberbegriff der Erfindung, sind zwar bekannt für Personenkraftwagen und Lastkraftwagen. Alle diese Systeme eignen sich jedoch nicht für den Betrieb mit Schweröl, haben nur eine rein zeitgesteuerte Brennstoffmengenzumessung und der Hochdruckbrennstoffspeicher ist nicht gegen Auslaufen geschützt.

Die französische Patentschrift Nr. 1 206 849 beschreibt eine selbstregulierende Kolbenpumpe für eine Brennstoffeinspritzung für Brennkraftmaschinen. Die Kolbenpumpe weist einen rotierenden Steuerkolben auf, der vom Motor angetrieben wird. Die Einspritzmenge der Kolbenpumpe je Kolbenhub kann mit einer Drosseleinrichtung verändert werden.

Aufgabe der Erfindung ist es, eine Einspritzvorrichtung zu schaffen, mit welcher der Einspritzvorgang verbessert wird. Erfindungsgemäss ist eine derartige Einspritzvorrichtung durch die Merkmale im Kennzeichen des unabhängigen Anspruchs 1 gekennzeichnet. Die abhängigen Ansprüche beziehen sich auf vorteilhafte Weiterbildungen der Erfindung.

Bei der verbesserten Einspritzvorrichtung nach der Erfindung wird das Einspritzen des Brennstoffes mit einem Steuerkolben und einem Dosierkolben gesteuert und überwacht.

Der Steuerkolben wird in der einen Richtung mit Vorteil hydraulisch über ein elektrisches Hydraulikventil betätigt und geschaltet. Falls aus Redundanzgründen ein mechanischer Antrieb der Steuerkolben erwünscht ist, ist dies ebenfalls möglich.

In der anderen Richtung kann ebenfalls eine entsprechende Anordnung vorgesehen sein, oder die Betätigung in der anderen Richtung kann mit dem unter Druck stehenden Brennstoff, mit einer separaten Steuerhydraulik mit Steueröl oder mit einer Feder erfolgen.

Der Steuerkolben steuert sowohl den Einlass des Brennstoffs zum Dosierkolben als auch den Auslass des Brennstoffs aus dem Dosierkolbenraum zur Einspritzdüse des Zylinders des Motors. Die Steuerelemente, also z.B. die Nuten und/oder Bohrungen sind so angeordnet, dass in keiner Stellung des Steuerkolbens beide, sowohl der Zufluss des Brennstoffs zum Dosierkolben als auch der Abfluss des Brennstoffs zum Einspritzventil des Zylinders, geöffnet ist.

Für den Einspritzbeginn muss der Steuerkolben von seinem Sitz abgehoben werden, sodass eine direkte Verbindung vom Brennstoffhochdruckspeicher zur Einspritzdüse entsteht. In diesem Verbindungsweg befindet sich der Dosierkolben, welcher während des Einspritzvorganges vom Brennstoff mitgeschleppt wird. Sein Weg, multipliziert mit seiner Querschnittsfläche, stellt genau das eingespritzte Brennstoffvolumen dar. Dieser Weg wird mit einem z.B. induktiven Wegfühler aufgenommen, in der elektrischen Steuerung verarbeitet und als Einspritzendsignal zum Vorsteuerventil gesandt. Dieses wiederum leitet die Rücklaufbewegung des Steuerkolbens ein, sodass dessen Sitz dichtet, die Verbindung vom Brennstoffhochdruckspeicher zum Einspritzventil unterbrochen und damit die Einspritzung beendet wird.

Mit dem Dosierkolben wird also eine volumetrische Einspritzung realisiert. Zum Beispiel kann trotz teilverstopften oder ausgewaschenen Einspritzdüsen das Einspritzvolumen konstant gehalten werden, was bei einer reinen zeitgesteuerten Einspritzung nicht möglich wäre. Zusammen mit einer Zünddruckmessvorrichtung kann mit der erfindungsgemässen Einspritzvorrichtung der Zünddruck auf den zulässigen Wert so geregelt werden, dass immer der günstigste Brennstoffverbrauch erreicht wird.

Der Dosierkolben erfüllt noch eine weitere Aufgabe. Im Falle eines Versagens der Steuerung bzw. des Blockierens des Steuerkolbens begrenzt er das Einspritzvolumen auf das im Betrieb maximal vorgesehene Volumen. In einem solchen Falle kann via Wegmessung am Dosierkolben von der elektrischen Steuerung festgestellt werden, dass eine zu grosse Einspritzung erfolgt ist. Die nächste und weitere Einspritzungen können so unterdrückt und angezeigt werden.

Wenn ein solcher Schaden auftritt, kann sich in der Einspritzleitung der Druck aufbauen, weil der Steuerkolben nicht absolut gegen den Brennstoff unter Hochdruck von bis zu 2000 bar und mehr dichtet. Um dies zu verhindern, kann mit einem Entlastungssteuerventil die Leitung entlastet werden. So wird ein unkontrolliertes Einspritzen vermieden. Im weiteren können mit dem Dosierkolbenwegfühler indirekt z.B. auch gebrochene Einspritzdüsenköpfe festgestellt werden, weil in einem solche Falle die Dosierkolbengeschwindigkeit beim Einspritzvorgang grösser als gewöhnlich wird. Mit diesem Signal kann die Steuerelektronik veranlasst werden, die Brennstoffeinspritzung in einen Zylinder mit schadhafter Einspritzdüse zu unterdrücken und gegebenenfalls die gesamte Motorlast zu reduzieren und/oder den Fehler mit einer Anzeigevorrichtung anzuzeigen.

Zum Signal des Dosierkolbenwegmessers muss ein Vorhaltewert addiert werden, damit die Brennstoffzufuhr mit dem Steuerkolben rechtzeitig geschlossen werden kann, was eine saubere Regelung ermöglicht und verhindert, dass das vom Drehzahlregler verlangte Einspritzvolumen überschritten wird. Beim Motorstart ist dieser Vorhaltewert ein gespeicherter, ungefährer Wert. Nach dem Start wird dieser Wert durch eine adaptive Regelung ständig den aktuellen Verhältnissen angepasst.

Es ist leicht möglich, eine Einspritzvorrichtung mit einem einzigen Dosierkolben für mehrere Steuerkolben zu machen, bei der die Zufuhr des Brennstoffs zum Dosierkolbenraum in Serie über alle Steuerkolben geführt werden soll. Bei einer derartigen Anordnung kann nur Brennstoff in den Dosierkolbenraum fliessen, wenn sämtliche Brennstoffkanäle zu den Einspritzdüsen gesperrt sind. Andererseits kann die Einspritzung nur erfolgen, wenn der jeweilige Steuerkolben geöffnet ist.

Mit der neuen Einspritzvorrichtung wird eine ausserordentlich auslaufsichere, volumetrisch exakt arbeitende Einspritzvorrichtung geschaffen.

Die Einspritzvorrichtung arbeitet mit einem vom unter Druck stehenden Brennstoff angetriebenen Dosierkolben, der als Differenzkolben ausgebildet ist. Die Rückseite des Dosierkolbens ist mit dem unter Hochdruck von bis zu 2000 bar und mehr stehenden Treibstoff verbunden und beaufschlagt. Ein Steuerkolben wird mit z.B. einem hydraulischen Antrieb, der elektrisch geregelt sein kann, zwischen zwei Endlagen hin und her bewegt. Der Steuerkolben weist Leitelemente für den Treibstoff auf, über welche der Brennstoff von der Brennstoffpumpe dem Dosierraum zugeführt wird, bzw. vom Dosierraum dem Zylinder einer Hubkolbenbrennkraftmaschine zu geführt wird. Die Steuerelemente, d.h. Nuten und Bohrungen sind mit Vorteil so angeordnet, dass nie, d.h. in keiner Stellung gleichzeitig eine Verbindung sowohl zur Hochdruck-Brennstoffpumpe als auch zur Einspritzdüse des Zylinders besteht.

Ausführungsbeispiele der Erfindung, d.h. der Einspritzvorrichtung und deren Funktion werden nachstehend anhand der schematischen Figuren beschrieben und erklärt.

Es zeigen:
- Fig. 1: eine erste Einspritzvorrichtung schematisch und teilweise geschnitten;
- Fig. 2: eine zweite Einspritzvorrichtung schematisch und teilweise geschnitten, die sich von derjenigen von Fig. 1 durch die andere Ausführungsform des Steuerkolbens unterscheidet.

Die Fig. 1 und 2 zeigen schematisch und teilweise in einem Schnitt die Einspritzvorrichtung 1, welche von der Hochdruckpumpe 8 und dem Akkumulator 81 mit Brennstoff beschickt wird. Der Eingangskanal 2 für den Brennstoff verzweigt sich in den Kanal 21 zur Rückseite des als Differenzkolben ausgebildeten Dosierkolbens 3 und in den Hauptkanal 22, mit dem Brennstoff über die Nute 41 des Steuerkolbens 4 zum Eingangskanalabschnitt 23 in den Dosierkolbenraum 30 geführt wird. Bei Betätigung des Steuerventils 61 der Steuerhydraulik 6, das einen Zulauf und einen Rücklauf aufweist, mit Steueröl, das unter Druck steht, wird die Stirnseite 43 des Steuerkolbens 4 nach unten bewegt. Das Vorsteuerventil erhält seine Steuerbefehle von der Regelelektronik 7, welche dafür sorgt, dass der Brennstoffeinspritzvorgang im richtigen Zeitpunkt und mit der richtigen Menge erfolgt. So werden beispielsweise Signale von einem Winkelgeber 71 an der Kurbelwelle des Motors an die Regelelektronik gegeben. Der Geber 72, der beispielsweise induktiv arbeitet, gibt an die Regelelektronik 7 Signale über die Position des Dosierkolbens 3 ab. Damit wird es möglich, die Einspritzmenge des Brennstoffs pro Einspritzvorgang zu bestimmen und zu verändern.

Während sich der Steuerkolben nach unten bewegt, wird zunächst die Verbindung zwischen dem Hauptkanal 22 und dem Eingangskanalabschnitt 23 unterbrochen. Danach wird über die Nute 42 im Steuerkolben 4 der Ausgangskanal 24 mit dem Einspritzkanal 25, der zur Einspritzdüse 51 des Zylinders 53 des Dieselmotors führt, verbunden. Der Dosierkolben 3 wird durch den vom Brennstoff über den Kanal 21 auf die Rückseite 31 des Dosierkolbens ausgeübten Druck bewegt. Der Brennstoff wird in den Zylinderraum 52 des Motors 5 eingespritzt.

Wird das Vorsteuerventil 61 geschlossen und der Rücklauf für das Steueröl geöffnet, so wird der Steuerkolben 4 durch den auf die Stirnfläche 44 des Steuerkolbens 4 wirkenden Brennstoffdruck und die Federkraft nach oben gedrückt. Die Brennstoffzufuhr zum Kanal 25 wird unterbrochen und somit das Einspritzende herbeigeführt.

Am Steuerkolben nach Fig. 1 dichten beispielsweise fünf Dichtstellen dauernd gegen den sich unter Hochdruck befindlichen Brennstoff. Die wichtigste Dichtstelle, nämlich diejenige mit der Verbindung zur Einspritzdüse, ist als Sitzventil 45 ausgebildet, damit zwischen den einzelnen Einspritzvorgängen die Leitung 25 zur Einspritzdüse nicht unter Druck gesetzt wird. Der Ventilsitz 45 ist im geschlossenen Zustand ganz dicht. Damit kann unkontrolliertes Einspritzen verhindert werden. Bei den anderen Dichtungen 46 wird die enge Passung des Steuerkolbens 4 ausgenützt und ein kleiner Leckstrom des Brennstoffs in Kauf genommen und über die Rückführkanäle 27 wieder in den Treibstofftank rückgeführt.

Fig. 2 zeigt einen Steuerkolben 4' mit nur zwei Dichtstellen 46', wo nur sehr kleine Leckmengen entstehen. Bei dieser Ausführungsform dichten ständig drei Dichtstellen gegen den sich unter Hochdruck befindlichen Brennstoff ab. Diese Ausführung hat einen höheren hydraulischen Wirkungsgrad als Variante 1. Die Einspritzvorrichtung wird zudem dank der geringeren Leckströme weniger erwärmt.

Im Falle eines Blockierens des Steuerkolbens in einer beliebigen Stellung besteht zwischen Kanal 22 und 25 eine relativ schlechte Abdichtung. Um einen ungewollten Druckanstieg und nachfolgend ungewollte Einspritzungen zu vermeiden, wird durch Öffnen des Entlastungsventils 80 der Druck im Kanal 25 abgesenkt.

Um eine lange Lebensdauer des Steuerkolbens 4 zu erhalten, wird dieser an seiner Oberfläche gehärtet. Dazu kann irgend ein geeignetes Härteverfahren verwendet werden. Steuerkolben und zugehörige Büchse können so ausgebildet sein, dass sie, wenn sie abgenützt sind, leicht ausgetauscht werden können. So kann diese Büchse als Konus in das Gehäuse eingesetzt sein, was den Austausch dieser Büchse, gemeinsam mit dem Steuerkolben, als ganze Steuereinheit ermöglicht und einfach macht.

Mit einem Steuerkolben kann man gleichzeitig mehrere Einspritzdüsen eines Zylinders einer Hubkolbenbrennkraftmaschine ansteuern. Insbesondere beim Verwenden eines schnellen Vorsteuerventils 61 kann die Steuerung des Einspritzvorganges den Anforderungen des Motors bei Voll- und Teillast bestmöglich angepasst werden.

Zu einem Dosierkolben können auch mehrere Steuerkolben mit den zugehörigen Vorsteuerventilen und Einspritzventilen angeordnet werden. In diesem Fall können die einzelnen Einspritzdüsen eines Zylinders zeitlich individuell angesteuert werden.

Der Geber 72 für die Regelelektronik arbeitet mit Vorteil induktiv. Es sind aber auch andere Messysteme, die kapazitiv, optisch, magnetisch oder sonstwie arbeiten geeignet, um die Lage des Dosierkolbens zu überwachen und zu messen. Um den Einfluss der Totzeit, d.h. der Verzögerung des Systems auf die Funktionsgenauigkeit der Einspritzvorrichtung zu minimieren, kann eine eine adaptive Einspritzvolumen-Regelung mit adaptiver Komponente vorgesehen werden.

Die Überwachung und Kontrolle der Istlage und Istgeschwindigkeit des Dosierkolbens kann jederzeit mit seiner Soll-Lage und Soll-Geschwindigkeit verglichen werden.

Je nach Abweichung, d.h. Differenz zwischen Soll- und Istwert kann die Elektronik daraus ableiten ob zuviel, zuwenig Brennstoff oder der Brennstoff zu schnell oder zu langsam eingespritzt wird. Die Grösse dieser Abweichungen kann beispielsweise beim Erreichen eines vorgegebenen Grenzwertes dazu verwendet werden, einen Alarm auzulösen, die Einspritzung eines betroffenen Zylinders zu unterdrücken und die Leistung des Motors zu reduzieren.

In den gezeigten Beispielen wird der Steuerkolben in der Schliessrichtung mit dem unter Hochdruck stehenden Brennstoff, im einen Fall zusätzlich mit eine Feder angetrieben. Für den Antrieb des Steuerkolbens können sich aber auch andere Antriebsarten eignen z.B. ein separater hydraulischer Antrieb auch in der Schliessrichtung und nicht nur in der Öffnungrichtung. Der Steuerkolben in den Beispielen ist als einstückig beschrieben und dargestellt. Es ist aber ohne weiteres möglich, den Steuerkolben aus mehreren Stücken, möglicherweise aus sogar verschiedenen Werkstoffen oder verschieden behandelten Werkstoffen zu fertigen. Die einzelnen Stücke können dann fest miteinander verbunden sein oder lediglich auf Grund der Druck- und Kraftverhältnisse am Steuerkolben ständig aneinanderliegen. Es ist auch denkbar, den Steuerkolben mit einer mechanischen Nockenwelle und hydraulischer Stange zu betätigen. Dies allerdings nur als Rednundanz für den Fall, wo der hydraulische Antrieb gestört ist oder ausfällt.

Einspritzvorrichtungen bei Dieselmotoren arbeiten mit einem Brennstoffdruck im Bereich von 400 bar bis über 2000 bar und der Druck im hydraulischen Steuerkreis kann beispielsweise mit einem Druck im Bereich von 100 bis 400 bar arbeiten.

Die Einspritzvorrichtung, wie sie gezeigt ist, kann sowohl für das Einspritzen von Dieselöl als auch für Schweröl verwendet werden. Dies erlaubt es, den kalten Motor mit Dieselöl anzufahren und sobald eine für Schweröl notwendige höhere Betriebs-Temperatur erreicht ist, auf Schweröl umzuschalten.

## Patentansprüche

1. Einspritzvorrichtung (1) für die Brennstoffeinspritzung einer Hubkolbenbrennkraftmaschine (5), mit einem Dosierkolben (3) und einem Steuerkolben (4) mit Leitelementen (41, 42) für die Steuerung des Dosierkolbens (3) und
mit einer ersten Zuführung (2, 22, 23, 41) für den unter Druck stehenden Brennstoff zum Dosierkolben (3) in den Dosierkolbenraum (30), und
mit einer zweiten Zuführung (24, 45, 42, 25) für den Brennstoff vom Dosierkolbenraum (30) zur Einspritzdüse eines Zylinders (53), dadurch gekennzeichnet, dass
der Dosierkolben als Differenzkolben (3) ausgebildet ist, dessen vom Dosierkolbenraum (30) abgekehrte Rückseite über Kanäle (2, 21) ständig mit der Brennstoffzufuhr (8, 81) für den unter Druck stehenden Brennstoff verbunden ist,
dass der Steuerkolben (4) mit den Leitelementen (41, 42) für den Treibstoff in seiner Bohrung zwei Endlagen einnehmen kann, derart, dass
in der ersten Endlage die erste Zuführung (2, 22, 23, 41) für den Brennstoff in den Dosierkolbenraum (30) auf der Frontseite des Dosierkolbens (3) geöffnet ist, und dabei die zweite Zuführung vom Dosierkolbenraum (30) zur Einspritzdüse (51) des Zylinders (52, 53) der Hubkolbenbrennkraftmaschine (5) geschlossen ist, und dass
in der zweiten Endlage die erste Zuführung (2, 22, 23, 41) geschlossen ist und die zweite Zuführung (24, 45, 42, 25) geöffnet ist.

2. Einspritzvorrichtung (1) nach Anspruch 1, bei welcher die Leitelemente (41, 42) am Steuerkolben und die zu schaltende erste Zuführung (2, 22, 23; 24, 25) für den unter Druck stehenden Brennstoff so angeordnet sind, dass in keiner Stellung die erste Zuführung (2, 22, 23) zum Dosierkolbenraum (30) und die zweite Zuführung (24, 25) vom Dosierkolbenraum (30) zum Einspritzventil (51) gleichzeitig geöffnet sind.

3. Einspritzvorrichtung (1) nach einem der Ansprüche 1 oder 2, mit einer elektrisch-hydraulischen Steuerung (7; 6, 61) für den Steuerkolben (4).

4. Einspritzvorrichtung (1) nach Anspruch 3, mit einer Vorrichtung (32, 72) zum Überwachen der momentanen Lage des Dosierkolbens (3) und zum Vergleichen der Ist-Lage und/oder der Ist-Geschwindigkeit des Dosierkolbens (3) mit einer vorgegebenen Soll-Lage und/oder Soll-Geschwindigkeit.

5. Einspritzvorrichtung (1) nach einem der Ansprüche 1 bis 4, mit einer oder mehreren Hochdruckpumpen (8) und einem oder mehrere Druckakkumulatoren (81) zum Erzeugen des Drucks im Brennstoff und zum Fördern des Brennstoffs.

6. Mehrfach-Einspritzvorrichtung mit mehreren Einspritzvorichtungen (1) nach einem der Ansprüche 1 bis 5, für das Einspritzen von Brennstoff in mehreren Zylindern (52, 53) einer Brennkraftmaschine (5).

7. Mehrfach-Einspritzvorrichtung nach Anspruch 6, mit einer Anzahl von Steuerkolben (4), die grösser ist als die Zahl der Dosierkolben (3).

8. Mehrfach-Einspritzvorrichtung nach Anspruch 7, mit einem einzigen Dosierkolben (3) für die mehreren Einspritzdüsen (51) eines einzigen Zylinders (52, 53).

9. Mehrfach-Einspritzvorrichtung nach einem der Ansprüche 7 oder 8, welcher die Brennstoffzufuhr zu den mehreren Einspritzdüsen (51) eines Zylinders (52), aufeinanderfolgend, in Serie über Leitelemente (41) mehrerer oder aller Steuerkolben (4) führt.

10. Einspritzvorrichtung nach einem der Ansprüche 1 bis 9, zum Einspritzen von Diesel- und Schweröl in den Zylinder (52) einer Hubkolbenbrennkraftmaschine (5).

11. Einspritzvorrichtung nach einem der Ansprüche 4 bis 10 mit einer adaptiven Einspritzregelung (7; 32, 72; 6, 61) für die Einspritzgeschwindigkeit und/oder die Einspritzmenge auf Grund des Vergleichs zwischen entsprechenden Ist- und Sollwerten.

12. Hubkolbenbrennkraftmaschine (5) mit einer Einspritzvorrichtung (1) nach einem der Ansprüche 1 bis 11.

13. Steuerkolben (4) einer Einspritzvorrichtung (1) nach einem der Ansprüche 1 bis 11, bzw. einer Einspritzvorrichtung (1) einer Hubkolbenbrennkraftmaschine (5) nach Anspruch 12, der zwei oder drei Spaltdichtbereiche (46) und einen Ventilsitzbereich (45) aufweist.

## Claims

1. Injection device (1) for the fuel injection of a reciprocating piston internal combustion engine (5), with a metering piston (3) and a control piston (4) with guide elements (41, 42) for the control of the metering piston (3) and
with a first supply (2, 22, 23, 41) for the fuel which is under pressure to the metering piston (3) into the metering piston space (30) and
with a second supply (24, 45, 42, 25) for guiding the fuel from the metering piston space (30) to the injection nozzle of a cylinder (53
characterised in that
the metering piston (3) is formed as a differential piston whose rear side (30) is constantly connected to the fuel supply (8, 81) via channels (2, 21),
the control piston (4) has guide elements (41, 42) for the fuel and can assume two end positions in its bore, wherein,
in the first end position, the first supply path (2, 22, 23, 41) for the fuel into the metering piston space (30) to the front side of the metering piston (3) is open for the fuel and at the same time the second fuel channel from the front side of the metering piston space (30) to the injection nozzle (51) of the cylinder (52, 53) of the reciprocating piston internal combustion engine (5) is closed,
and, in the second end position, the first supply path (2, 22, 23, 41) is closed and the second supply path (24, 45, 42, 25) is open.

2. Injection device (1) in accordance with claim 1, in which the guide elements (41, 42) at the control piston and the first fuel channels (2, 22, 23; 24, 25) to be actuated are arranged such that in no position the first supply path (2, 22, 23) to the metering piston space (30) and the second supply path (24, 25) from the metering piston space (30) are simultaneously open.

3. Injection device (1) in accordance with one of the claims 1 or 2, with an electric-hydraulic control (7; 6, 61) for the control piston (4).

4. Injection device (1) in accordance with claim 3, with a device (32, 72) for the monitoring of the instantaneous position of the metering piston (3) and for the comparison of the actual position and/or the actual velocity of the metering piston (3) with a preset nominal position and/or nominal velocity.

5. Injection device (1) in accordance with one of the claims 1 to 4, which has one or a plurality of high-pressure pumps (8) and one or a plurality of pressure accumulators (81) for pressurizing in the fuel and for feeding the fuel.

6. Multiple injection device with a plurality of injection devices (1) in accordance with one of the claims 1 to 5, for the injection of fuel into a plurality of cylinders (52, 53) of an internal combustion engine (5).

7. Multiple injection device in accordance with claim 6, with a number of control pistons (4) which is larger than the number of metering pistons (3).

8. Multiple injection device in accordance with claim 7, with a single metering piston (3) for the plurality of injection nozzles (51) of a single cylinder (52, 53).

9. Multiple injection device in accordance with one of the claims 7 or 8, which guides the fuel supply in sequence to the plurality of injection nozzles (51) of a cylinder (52) in series via guide elements (41, 42) of a plurality of or of all control pistons (4).

10. Injection device in accordance with one of the claims 1 to 9, for the injection of diesel oil or heavy oil into the cylinder (52) of a reciprocating piston internal combustion machine (5).

11. Injection device in accordance with one of the claims 4 to 10, with an adaptive injection regulation system (7; 32, 72; 6, 61) for the injection velocity and/or the injection amount based on the comparison between corresponding actual values and set nominal values.

12. Reciprocating piston internal combustion engine (5) with an injection device (1) in accordance with one of the claims 1 to 11.

13. Control piston (4) of an injection device (1) in accordance with one of the claims 1 to 11, or for the injection device (1) of a reciprocating piston internal combustion engine (5) in accordance with claim 12, which merely has two or three gap seal regions (46) and one valve seat region (45).

## Revendications

1. Dispositif d'injection (1) pour l'injection de combustible d'un moteur alternatif à combustion interne (5), avec un piston de dosage (3) et un piston de commande (4) avec des éléments conducteurs (41, 42) pour la commande du piston de dosage (3) et
avec une première amenée (2, 22, 23, 41) pour le combustible sous pression vers le piston de dosage (3) dans l'enceinte du piston de dosage (30) et
avec une deuxième amenée (24, 45, 42, 24) pour le combustible de l'enceinte de piston de dosage (30) vers la buse d'injection d'un cylindre (53), caractérisé en ce que le piston de dosage est réalisé sous forme de piston différentiel (3) dont le côté arrière détourné de l'enceinte de piston de dosage (30) est relié par des canaux (2, 21) continuellement à l'amenée de combustible (8, 81) pour le combustible sous pression,
en ce que le piston de commande (4) avec les éléments conducteurs (41, 42) pour le combustible peut occuper dans son perçage deux positions d'extrémité de telle sorte que dans la première position d'extrémité, la première amenée (2, 22, 23, 41) pour le combustible dans l'enceinte de piston de dosage (30) est ouverte sur le côté frontal du piston de dosage (3) et en ce que la deuxième amenée de l'enceinte de piston de dosage (30) vers la buse d'injection (51) du cylindre (52, 53) du moteur alternatif à combustion interne (5) est fermée, et en ce que dans la deuxième position d'extrémité, la première amenée (2, 22, 23, 41) est fermée et la deuxième amenée (24, 45, 42, 25) est ouverte.

2. Dispositif d'injection (1) selon la revendication 1, où les éléments conducteurs (41, 42) sont disposés au piston de commande et la première amenée à commuter (2, 22, 23 ; 24, 25) pour le combustible sous pression de façon que dans aucune position, la première amenée (2, 22, 23) vers l'enceinte de piston de dosage (30) et la deuxième amenée (24, 25) de l'enceinte de piston de dosage (30) vers la vanne d'injection (51) sont ouvertes en même temps.

3. Dispositif d'injection (1) selon l'une des revendications 1 ou 2, avec une commande électrique-hydraulique (7 ; 6, 61) pour le piston de commande (4).

4. Dispositif d'injection (1) selon la revendication 3, avec un dispositif (32, 72) pour surveiller la position momentanée du piston de dosage (3) et pour comparer_la position réelle et/ou la vitesse réelle du piston de dosage (3) à une position de consigne et/ou vitesse de consigne prédéterminée.

5. Dispositif d'injection (1) selon l'une des revendications 1 à 4, avec une ou plusieurs pompes de haute pression (8) et un ou plusieurs accumulateurs de pression (81) pour produire la pression dans le combustible et pour convoyer le combustible.

6. Dispositif d'injection multiple comportant plusieurs dispositifs d'injection (1) selon l'une des revendications 1 à 5, pour l'injection du combustible dans plusieurs cylindres (52, 53) d'un moteur a combustion interne (5).

7. Dispositif d'injection multiple selon la revendication 6, avec un nombre de piston de commande (4) qui est plus grand que le nombre des pistons de dosage (3).

8. Dispositif d'injection multiple selon la revendication 7, avec un seul piston de dosage (3) pour la pluralité de buses d'injection (51) d'un seul cylindre (52, 53).

9. Dispositif d'injection multiple selon l'une des revendications 7 ou 8, qui guide l'amenée du combustible vers la pluralité de buses d'injection (51) d'un cylindre (52) , successivement, en série, par des éléments conducteurs (41) de plusieurs ou de tous les pistons de commande (4).

10. Dispositif d'injection selon l'une des revendications 1 a 9, pour l'injection d'un carburant Diesel et d'huile lourde dans le cylindre (52) d'un moteur alternatif a combustion interne (5).

11. Dispositif d'injection selon l'une des revendications 4 a 10, avec un réglage d'injection adaptateur (7 ; 32, 72 ; 6, 61) pour la vitesse d'injection et/ou la quantité d'injection sur la base de la comparaison entre des valeurs réelles et de consigne correspondantes.

12. Moteur alternatif a combustion interne (5) avec un dispositif d'injection (1) selon l'une des revendications 1 à 11.

13. Piston de commande (4) pour un dispositif d'injection (1) selon l'une des revendications 1 à 11, respectivement d'un dispositif d'injection (1) d'un moteur alternatif à combustion interne (5) selon la revendication 12, qui présente deux ou trois zones d'étanchéité de fente (46) et une zone de siège de soupape (45).
